# FASCICULE DE BREVET EUROPEEN

(11) **EP 0 688 612 B1**
(45) Date de publication et mention de la délivrance du brevet: **03.05.2000**
(21) Numéro de dépôt: 95420167.9
(22) Date de dépôt: 23.06.1995
(51) Int. Cl.: B21D 1/06, B25D 1/00

(54) **Tas de tolerie**
Amboss
Dolly block

(30) Priorité: 23.06.1994 FR 9407978
(43) Date de publication de la demande: 27.12.1995
(73) Titulaire: Kosayan, Karabet, 38200 Serpaize (FR)
(72) Inventeur: Kosayan, Karabet, 38200 Serpaize (FR)

(56) Documents cités:
- EP-A- 0 121 741
- CH-A- 349 939
- US-A- 1 441 316
- US-A- 1 506 578
- US-A- 1 783 077
- US-A- 2 795 983

## Description

L'invention concerne un jeu de tas de tôlerie destiné au redressage des tôles des carrosseries automobiles.

De manière connue, un tas est une pièce métallique, généralement réalisée en fonte ou en acier, de forme assez volumineuse, sans toutefois empêcher sa préhension manuelle, et destiné à servir d'enclume.

Dans l'industrie automobile, de tels tas sont couramment utilisés pour finaliser le redressage des tôles qu'il convient de décabosser suite, notamment à des accidents. Ce travail de finalisation s'effectue au moyen d'une pluralité de tas et d'un marteau, le tas tenu dans une main servant d'enclume pour les coups de marteau assénés afin d'aboutir à un lissage de la carrosserie après son redressement.

L'un des problèmes qui se posent chez les carrossiers, est qu'il n'existe pas de tas universel. Aussi, en fonction des courbures de la carrosserie, a-t-il besoin d'un grand nombre de tas pour adapter le tas qui convient à la courbure de la tôle considérée. De la sorte, outre de grands nombres de pièces nécessaires, il n'est pas rare de perdre un ou plusieurs de ces éléments constitutifs du jeu de tas, de sorte que bien souvent, le carrossier ou tôlier ne dispose pas du ou des tas adéquats à la courbure de la tôle considérée qu'il souhaite redresser.

Les tas utilisés actuellement correspondent aux brevets existants, d'après le rapport de recherches US-A-1441316 et US-A- 1506578, possèdent des formes trop arrondies et sont trop lourdes. Le tas connu du document US-A-1506578 montre une forme allongée et d'épaisseur variable et présente au niveau de l'extrémité la plus épaisse une arête arrondie. En principe, ces tas sont principalement utilisés pour redresser les tôles et peu pour le décabossage. Car sur la surface plate à décabosser, par exemple, l'utilisation de tas trop arrondis provoque le redressage avec un amincissement et dilatation du métal de la tôle ce qui est absolument à éviter pendant l'opération de décabossage figure 3 présente à titre illustratif un toit de carrosserie de véhicule sous lequel nous avons présenté un tas de l'invention, dont la forme suit bien celle de la tôle, et les tas existants correspondant aux brevets US-A-1441316 et US-A-1506578 dont la forme est trop arrondie et le poids et trop lourd pour pouvoir suivre les formes des courbures existantes de carrosserie. En outre, certain emplacements dans les véhicules (les portières, les ailes) nécessitent l'utilisation de tas peu encombrants pour pouvoir accéder à l'endroit à décabosser ce qui n'est pas le cas avec les pièces déjà existantes.

L'objet de l'invention est de s'affranchir de ces inconvénients. Cet objet est atteint par un jeu de tas de tôlerie selon la revendication 1.

De la sorte, il est possible avec un jeu de ces deux tas selon l'invention, de faire face à quatre vingt dix pourcent (90%) des situations rencontrées et ainsi permet d'aboutir à une quasi-universalité d'un tel jeu de deux tas, hormis, pour des situations très spécifiques et en outre assez rarement rencontrées. Chacun des deux tas peut-être utilisé séparement. Le tas (1) est destiné à être utilisé dans les secteurs plats et courbés dans un sens comme le montre la figure 3. Le tas (2) est destiné à être utilisé dans les secteurs courbés différemment dans les deux sens.

De fait, de part la forme particulière légèrement arrondie et bombée des deux tas, on aboutit à l'ensemble des courbures possibles des carrosseries, notamment des carrosseries automobiles, et de manière plus générale des tôles qu'il convient de redresser ou de décabosser.

De manière dont l'invention peut-être réalisée et les avantages qui en découlent ressortiront mieux de l'exemple de réalisation qui suit, donné à titre indicatif et destiné à la carrosserie de voitures légères, à l'appui des figures annexées.

La figure 1 est une représentation schématique en perspective du jeu de deux tas conformes à un mode de réalisation de l'invention.

La figure 2 est une représentation schématique en section transversale de l'un des deux tas de la figure 1.

La figure 3 est une représentation d'un toit de carrosserie sous lequel sont représentés le tas de l'invention et des tas selon l'état de la technique.

Les figures 4 et 5 montrent en détail un mode de réalisation des tas du jeu de tas selon l'invention.

Le tas (1), est de dimension légèrement inférieure au tas (2), bien que ces deux éléments pourraient être de la même longueur, est aisément préhensible dans une main, et présente une forme allongée et amincie se terminant au niveau de son extrémité (5) par une forme recourbée (rayon de courbure de 150 à 190 mm et avantageusement proche de 170 mm ; voir Figure 4).

L'extrémité (13) du tas (1) est la plus épaisse, présente deux arêtes (9) et (10), également arrondies. Le rayon de courbure de l'arête (9) est beaucoup plus court que celui de l'arête (10), de sorte que la courbure (9) est beaucoup plus prononcée que l'arête (10), le rayon de courbure (19) peut varié selon l'épaisseur.

Parallèlement, la face supérieure (3) (d'une extrémité à une autre) est légèrement bombée dans le sens transversal, ainsi que l'on peut l'observer sur la figure 4. De fait, le rayon de courbure de cette face supérieure, dans le plan transversal est compris entre 150 et 190 mm, et avantageusement proche de 170 mm.

Dans le plan longitudinal, la face supérieure présente tout d'abord un profil sensiblement plan (rayon de courbure de 170 mm) prés de l'extrémité (13) sur une distance de 50 mm, puis se recourbe progressivement avec un rayon de courbure qui varie de 150 à environ 48 mm. De fait compte tenu de cette courbure variable, l'extrémité antérieure (5) est située dans un plan sous-jacent par rapport au plan contenant la base (7) du tas (1). La base (7) est composée d'une partie parfaitement plate de longueur 70 mm, et d'une partie arrondie rejoignant l'extrémité (5) avec une courbure de 56,5 mm. La zone (5) et la base (7) se convergent en définissant un arrondi de 2 mm.

Les deux faces latérales (15) et (16) sont parallèles et parfaitement plates. Elles définissent avec les faces supérieures et inférieures des arêtes dont le rayon de courbure est de 1 mm.

En outre l'inclinaison relative de la face supérieure (3) par rapport à la base (7) est comprise entre 3 et 10°, et avantageusement voisine de 5°.

Le tas (2), selon les deux variantes, est de dimension légèrement supérieure au tas (1), présente une forme allongée se terminant au niveau de son extrémité (6) par une forme recourbée et amincie (rayon de courbure transversal de 55 mm).

L'arête (11, 12) pourra prendre de courbure selon la modification de l'épaisseur de l'extrémité (14).

La face supérieure (4) (d'une extrémité à une autre) est bombée dans le sens transversal, ainsi qu'on peut l'observer sur la figure (5). De fait, le rayon de courbure de cette face supérieure, dans le sens transversal, est compris entre 256 mm (zone 14), 93,5 mm (zone 4), et 55 mm (arête (6)).

Dans le plan longitudinal, la face supérieure présente sur une distance de 90 mm, un profil sensiblement plan (rayon de courbure supérieur à 250 mm), puis se recourbe progressivement avec un rayon de courbure qui varie de 64 mm à 16 mm. De fait, compte tenu de cette courbure variable, l'extrémité antérieure (6) est située dans un plan sous-jacent par rapport au plan contenant la base (8) du tas (2). La base (8) est composée d'une partie parfaitement plate de longueur 116 mm, et d'une partie arrondie rejoignant l'extrémité (6) avec une courbure de 21,5 mm. L'extrémité (6) et la base (8) se convergent en définissant un arrondi de 2 mm.

Les deux faces latérales (17) et (18) sont parallèles et parfaitement plates. Elles définissent avec les faces supérieures et inférieures des arêtes dont le rayon de courbure est de 2 mm. En outre, l'inclinaison relative de la face supérieure (4) par rapport à la base (8) est d'environ 2° pouvant varier en fonction du changement de l'épaisseur du tas (2).

Les tas (1) et (2) présentés sur la figure 1 ont comme épaisseur maximum de 26 à 35 mm avec changement dans les courbures des arêtes (9, 10 ; 11, 12). Les dimensions du tas (1) peuvent être modifiées en longueur et en largeur selon la profession.

Le tas (1), de plus petite dimension, est plus précisément destiné à redresser et à décabosser des tôles sensiblement plates et tronconiques courbées dans un sens. La zone antérieure (5) est destinée à permettre de rentrer au niveau des zones plus étroites et des angles de carrosserie ou de tôlerie.

Le tas (2) est destiné plus paticulièrement à décabosser des sections courbée dans les deux sens.

A titre indicatif les tableaux (I à IV) ci-dessous représentent les courbures et leurs évolutions dans des zones de 10 mm d'épaisseurs en partant de l'extrémité (5) à (13) pour le tas (1) et de l'extrémité (6) à (14) pour le tas (2).

**TABLEAU I**

| TAS I ZONES A PARTIR DE (5) ; (mm) | Rayon de courbure Longitudinale (mm) | |
|---|---|---|
| | Face Supérieure | Face inférieure |
| 10 | 45 | 56.5 |
| 20 | 48 | |
| 30 | 70 | |
| 40 | 148 | |
| 50 | 150 | plat |
| 60 | > 250 | |
| 70 | | |
| 80 | | |
| 90 | | |
| 100 | | |
| 110 | 8 | 9 |
| | Les deux faces se rejoignent avec une courbure de 30 mm. | |

**TABLEAU II**

| TAS I ZONES A PARTIR DE (5) ; (mm) | Rayon de courbure Transversale (mm) | | | |
|---|---|---|---|---|
| | Face Supérieure | | Face Inférieure | |
| | Partie Centrale | Bord | Partie Centrale | Bord |
| de 10 à 110 | 170 | 1 | plat | 1 |

**TABLEAU III**

| TAS II ZONES A PARTIR DE (6) ; (mm) | Rayon de courbure Longitudinale (mm) | |
|---|---|---|
| | Face Supérieure | Face Inférieure |
| 10 | 16 ≤ r ≤ 22 | 21,5 |
| 20 | 62 | plat |
| 30 | 64 | |
| de 40 à 130 | r > 250 | |
| 140 | 10 | 10 |
| | Les deux faces se rejoignent avec une courbure de 30 mm. | |

**TABLEAU IV**

| TAS II ZONES A PARTIR DE (6) ; (mm) | Rayon de courbure Transversale (mm) | | | |
|---|---|---|---|---|
| | Face Supérieure | | Face Inférieure | |
| | Partie Centrale | Bord | Partie Centrale | Bord |
| de 10 à 30 | 55 | 2,5 | plat | 2,5 |
| de 40 à 130 | 55 < r et r ≤ 93,5 | | | |

Compte tenu des différentes valeurs indiquées, notamment des rayons de courbure des parties de chacun des tas, il est possible de décabosser de manière safisfaisante par le seul biais de ce jeu de deux tas, des tôles de tous profils et de toutes épaisseurs.

Grâce à sa largeur (40 mm) le tas (2) permet le décabossage de pratiquement toutes les courbures utilisées dans la carrosserie automobile légère. Les deux tas (1) et (2) sont adaptables facilement à des travaux de redressage et de décabossage pour la carrosserie de poids lourds ou pour des tôles plus épaisses, en modifiant l'épaisseur, et pour le tas (1) la largeur de 40 à 50 mm.

Le jeu de tas de l'invention permet donc de manière simple de remplacer les dispositifs connus à ce jour, et surtout de réduire le nombre de pièces nécessaires au redressage et au décabossage des tôles.

## Revendications

1. Jeu de tas de tôlerie, destiné à affiner le redressage et le décabossage des tôles, notamment d'automobiles, constitué d'un premier (1) et d'un second tas (2) de forme allongée et d'épaisseur variable, présentant au niveau de l'une de leurs extrémités, une portion terminale (5,6) légèrement recourbée et amincie formant arête, et au niveau de l'autre extrémité la plus épaisse (13, 14) deux arêtes arrondies (9, 10 ; 11, 12) dont le rayon de courbure dans le plan longitudinal est différent, la face supérieure de chacun de ces deux tas (1, 2) présentant une portion à profil sensiblement plan dans le plan longitudinal au voisinage desdites arêtes arrondies (9, 10 ; 11, 12).

2. Jeu de tas de tôlerie selon la revendication 1, **caractérisé** en ce que la face supérieure (3, 4) des tas (1,2) est courbée en section transversale et présente une portion recourbée en section longitudinale.

3. Jeu de tas de tôlerie selon l'une des revendications 1 et 2, caractérisé en ce que le profil longitudinal de la face supérieure (3), respectivement (4) de chacun des deux tas (1, 2) varie de ladite portion sensiblement plane à l'extrémité antérieure selon ladite portion recourbée, le rayon de courbure de cette portion recourbée dans le plan longitudinal diminuant en direction de ladite extrémité (5 ,6), formant arête.

4. Jeu de tas de tôlerie selon l'une des revendications 1 et 2, caractérisé en ce que l'arête (5) amincie et recourbée du premier tas (1) est sensiblement rectilinéaire et en ce que l'arête amincie et recourbée (6) du tas (2) adopte un profil en ligne courbe de courbure comprise entre 50 et 90 mm.

5. Jeu de tas de tôlerie selon l'une des revendications précédentes, caractérisé en ce que l'inclinaison relative de la face supérieure (3), par rapport à la base (7) du tas (1) est comprise entre 3 et 10°.

6. Jeu de tas de tôlerie selon l'une des revendications 1 ou 2, caractérisé en ce que l'extrémité (6) du second tas (2) présente un rayon de courbure compris entre 50 et 90 mm, et l'inclinaison relative de la face supérieure (4) par rapport à la base (8) est comprise entre 1 et 5°.

7. Jeu de tas de tôlerie selon l'une des revendications précédentes, **caractérisé** en ce que la largeur du tas (1, 2) peut être augmentée de 40 mm à 50 mm.

8. Jeu de tas de tôlerie selon l'une des revendications précédentes, **caractérisé** en ce que les epaisseurs de tas (1) et (2) peuvent être augmentées de 26 mm jusqu'à 35 mm en modifiant les courbures des arêtes arrondies (9, 10 ; 11, 12).

9. Jeu de tas de tôlerie selon l'une des revendications précédentes, **caractérisé** en ce que les longueurs des tas (1) et (2) peuvent être allongées ou raccourcies sans changer les courbures et en augmentant seulement les parties plates.

10. Jeu de tas de tôlerie selon l'une des revendications précédentes, **caractérisé** en ce que la face supérieure (3 et 4) des tas (1, 2) est courbée en section transversale et longitudinale selon les tableaux I à IV.

## Patentansprüche

1. Amboß-Satz für Blecharbeiten zum Verfeinern der Richtarbeiten und des Ausbeulens von Blechen, insbesondere von Automobilen, bestehend aus einem ersten und einem zweiten Amboß mit länglicher Form und variabler Dicke, welche im Bereich eines ihrer Enden einen leicht gebogenen und sich verjüngenden Endabschnitt (5,6) aufweisen, der eine Kante bildet, und welche im Bereich des anderen, dickeren Endes (13,14) zwei gerundete Kanten (9,10;11,12) aufweisen, deren Krümmungsradius in der Längsebene unterschiedlich ist, wobei die Oberseite jedes dieser beiden Ambosse (1,2) einen Abschnitt mit einem im wesentlichen ebenen Profil in der Längsebene in der Nähe der genannten gerundeten Kanten (9,10;11,12) aufweist.

2. Amboß-Satz für Blecharbeiten nach Anspruch 1, **dadurch gekennzeichnet**, daß die Oberseite (3,4) der Ambosse (1,2) im Querschnitt gekrümmt ist und im Längsschnitt einen gekrümmten Abschnitt aufweist

3. Amboß-Satz für Blecharbeiten nach einem der Ansprüche 1 und 2, **dadurch gekennzeichnet**, daß das Längsprofil der Oberseite (3 bzw. 4) jedes der beiden Ambosse (1,2) von dem genannten, im wesentlichen ebenen Abschnitt zum vorderen Ende hin entsprechend dem genannten gebogenen Abschnitt abweicht, wobei der Krümmungsradius dieses gebogenen Abschnittes in der Längsebene in Richtung des genannten, eine Kante bildenden Endes (5,6) abnimmt.

4. Amboß-Satz für Blecharbeiten nach einem der Ansprüche 1 und 2, **dadurch gekennzeichnet**, daß die verjüngte und zum Ende gebogene Kante (5) des ersten Amboß (1) im wesentlichen geradlinig ist und daß die verjüngte und zum Ende gebogene Kante (6) des Amboß (2) ein Profil einer Bogenlinie mit einer Krümmung zwischen 50 und 90 mm annimmt.

5. Amboß-Satz für Blecharbeiten nach einem der vorangehenden Ansprüche, **dadurch gekennzeichnet**, daß die relative Neigung der Oberseite (3) in bezug auf die Unterseite (7) des Amboß (1) zwischen 3 und 10° liegt.

6. Amboß-Satz für Blecharbeiten nach einem der Ansprüche 1 und 2, **dadurch gekennzeichnet**, daß das Ende (6) des zweiten Amboß (2) einen Krümmungsradius zwischen 50 und 90 mm aufweist und die relative Neigung der Oberseite (4) in bezug auf die Unterseite (8) zwischen 1 und 5° liegt.

7. Amboß-Satz für Blecharbeiten nach einem der vorangehenden Ansprüche, **dadurch gekennzeichnet**, daß die Breite des Amboß (1,2) von 40 auf 50 mm erhöht werden kann.

8. Amboß-Satz für Blecharbeiten nach einem der vorangehenden Ansprüche, **dadurch gekennzeichnet**, daß die Dicken der Ambosse (1 und 2) durch Veränderung der Krümmungen der gerundeten Kanten (9,10;11,12) von 26 bis auf 35 mm erhöht werden können.

9. Amboß-Satz für Blecharbeiten nach einem der vorangehenden Ansprüche, **dadurch gekennzeichnet**, daß die Längen der Ambosse (1 und 2) ohne Änderung der Krümmung und allein durch Vergrößerung der flachen Abschnitte verlängert oder verkürzt werden können.

10. Amboß-Satz für Blecharbeiten nach einem der vorangehenden Ansprüche, **dadurch gekennzeichnet**, daß die Oberseite (3 und 4) der Ambosse (1,2) im Querschnitt und im Längsschnitt gemäß den Tabellen I bis IV gekrümmt ist.

## Claims

1. Set of dollies for improving the straightening of and the removal of dents from sheet metal, particularly of motor vehicles, consisting of a first dolly (1) and of a second dolly (2) of elongate shape and varying thickness, having, at one of their ends, a slightly turned-down and tapered end portion (5, 6) forming an edge, and at the other, thickest, end (13, 14), two rounded edges (9, 10; 11, 12) of which the radius of curvature in the longitudinal plane is different, the upper face of each of these two dollies (1, 2) exhibiting a portion of approximately flat profile in the longitudinal plane near the said rounded edges (9, 10; 11, 12).

2. Set of dollies according to Claim 1, characterized in that the upper face (3, 4) of the dollies (1, 2) is curved in transverse section and has a turned-down portion in longitudinal section.

3. Set of dollies according to either of Claims 1 and 2, characterized in that the longitudinal profile of the upper face (3), or (4), of each of the two dollies (1, 2) varies from the said approximately flat portion to the front end along the said turned-down portion, the radius of curvature of this turned-down portion in the longitudinal plane decreasing towards the said edge-forming end (5, 6).

4. Set of dollies according to either of Claims 1 and 2, characterized in that the turned-down tapered edge (5) of the first dolly (1) is approximately straight and in that the turned-down tapered edge (6) of the dolly (2) adopts a profile in a curved line with a curvature of between 50 and 90 mm.

5. Set of dollies according to one of the preceding claims, characterized in that the relative inclination of the upper face (3), with respect to the base (7) of the dolly (1) is between 3 and 10°.

6. Set of dollies according to either of Claims 1 and 2, characterized in that the end (6) of the second dolly (2) has a radius of curvature of between 50 and 90 mm, and the relative inclination of the upper face (4) with respect to the base (8) is between 1 and 5°.

7. Set of dollies according to one of the preceding claims, characterized in that the width of the dolly (1, 2) may be increased from 40 mm to 50 mm.

8. Set of dollies according to one of the preceding claims, characterized in that the thicknesses of the dollies (1) and (2) may be increased from 26 mm to 35 mm by altering the curvatures of the rounded edges (9, 10; 11, 12).

9. Set of dollies according to one of the preceding claims, characterized in that the lengths of the dollies (1) and (2) can be lengthened or shortened without changing the curvatures and by merely increasing the flat parts.

10. Set of dollies according to one of the preceding claims, characterized in that the upper face (3 and 4) of the dollies (1, 2) is curved in transverse and longitudinal section according to Tables I to IV.
